# FASCICULE DE BREVET EUROPEEN

(11) **EP 3 829 388 B1**
(45) Date de publication et mention de la délivrance du brevet: **27.05.2026**
(21) Numéro de dépôt: 18845438.3
(22) Date de dépôt: 20.12.2018
(51) Int. Cl.: A45D 40/26, A46B 9/02

(54) **DISPOSITIF APPLICATEUR D'UN PRODUIT FLUIDE**
VORRICHTUNG ZUM AUFTRAGEN EINES FLÜSSIGPRODUKTS
DEVICE FOR APPLICATION OF A FLUID PRODUCT

(30) Priorité: 03.08.2018 WO PCT/FR2018/052019
(43) Date de publication de la demande: 09.06.2021
(73) Titulaire: Société Industrielle de Matières Plastiques, 91250 Tigery (FR)
(72) Inventeur: DE BARDONNECHE, Eric, 30700 Montaren-et-Saint-Médiers (FR); CHABRERIE, Hugues, 91100 Corbeil-Essonnes (FR)
(74) Mandataire: Gauchet, Fabien Roland
(86) Numéro de dépôt international: PCT/FR2018/053486
(87) Numéro de publication internationale: WO 2020/025862

(56) Documents cités:
- EP-A2- 1 070 466
- WO-A1-2016/014285
- WO-A1-2017/003506
- DE-U1- 202017 100 439
- FR-A1- 3 032 869
- FR-A1- 3 044 529
- US-A1- 2012 170 965
- US-A1- 2017 290 412
- US-B2- 8 794 247

## Description

### DOMAINE TECHNIQUE DE L'INVENTION

L'invention concerne un dispositif applicateur d'un produit fluide ou pâteux sur des fibres kératiniques ou sur un épiderme. Notamment, l'invention concerne un dispositif applicateur d'un produit cosmétique, de maquillage ou de soins sur les poils, les cils, les sourcils, la peau ou les lèvres.

### ETAT DE LA TECHNIQUE ANTERIEURE

Il existe actuellement des dispositifs applicateurs d'un produit de type fluide ou pâteux sur des fibres kératiniques, comme des brosses à mascara par exemple, comprenant une âme centrale de forme allongée s'étendant selon un axe longitudinal, au moins une rangée de picots allongés comprenant une première extrémité encastrée dans l'âme et une deuxième extrémité libre. Habituellement les picots et l'âme sont formés d'une seule pièce de moulage, venant de matière l'une de l'autre. Par exemple le document FR 2 937 514 décrit de tels dispositifs applicateurs. Un inconvénient de ce type de réalisation est que les picots sont monolithiques et leur extrémité encastrée dans l'âme présente une section plus importante qu'une section du picot au niveau de son extrémité libre, en particulier pour des raisons de techniques de moulage. De ce fait, le picot quel que soit le matériau utilisé est relativement peu flexible. En effet, le picot va, lors d'une utilisation du dispositif applicateur, opposer une certaine résistance lorsque celui-ci entre en contact frontal ou latéral avec une fibre kératinique (ou un épiderme). En conséquence, le picot va piquer, par exemple, la paupière lors d'un maquillage des cils, ou bien la peau lors d'un traitement des sourcils, ou bien les lèvres ou le cuir chevelu....

Une première solution à cette problématique de confort est apportée par le document US2012/0170965 qui décrit un picot comprenant une extrémité d'ancrage conique de section toujours aussi importante que précédemment, ainsi qu'une extrémité libre très souple qui peut être recourbée de sorte à ce que la pointe ne vienne pas piquer l'épiderme. Toutefois, cette solution présente deux inconvénients. Le premier est que la flexibilité de l'extrémité libre ainsi que le fait qu'elle soit recourbée ne permettent plus de démêler les fibres kératiniques lors d'une application. L'autre inconvénient est que la base du picot étant rigide, le produit présent entre les bases rigides du picot ne peut remonter vers l'extrémité libre des picots pour être appliqué sur les fibres kératiniques ou l'épiderme. Un dispositif applicateur selon le préambule de la revendication 1 est décrit dans le document WO 2017/003506 A1.

### EXPOSE DE L'INVENTION

Un but de l'invention est de fournir un dispositif applicateur d'un produit fluide ou pâteux permettant une application optimale du produit tout en procurant une sensation de confort amélioré à son utilisateur.

A cette fin, il est prévu, selon l'invention, un dispositif applicateur selon la revendication 1.

Ainsi, une telle structure du picot permet de conserver un étage distal suffisamment rigide pour permettre de démêler les fibres kératiniques tout en les guidant, la liaison flexible formée par l'étage proximal et/ou le pont servant d'amortisseur permettant de gommer la sensation de piqûre lorsque l'extrémité libre du picot vient en contact avec la peau sous-jacente. La déformation ainsi obtenue en utilisation au niveau de la base du picot permet au produit présent à cet endroit de remonter vers l'extrémité libre du picot.

Avantageusement, mais facultativement, le dispositif applicateur selon l'invention présente au moins l'une des caractéristiques techniques suivantes :
- l'étage proximal forme la liaison flexible entre l'extrémité d'ancrage et le pont ;
- le pont forme la liaison flexible entre les étages proximal et distal ;
- l'étage proximal présente une forme incurvée, notamment un arc de cercle ;
- le picot comporte un pied flexible s'étendant entre le pont et l'âme et supportant l'étage distal ;
- l'étage proximal comporte une arche flexible comportant deux pieds, le pont étant situé au niveau d'un milieu de l'arche ;
- deux picots adjacents comportant chacun une arche flexible, les deux arches flexibles adjacentes comportent un pied commun l'une avec l'autre ;
- le pied commun s'étend à distance d'une surface externe de l'arche ;
- l'étage distale comporte une extension principale et au moins une extension secondaire ;
- l'extension secondaire s'étend en saillie depuis l'extension principale ;
- l'extension secondaire s'étend en saillie depuis le pont ;
- l'étage distal comporte de deux à quatre extensions secondaires ;
- chacune des extensions secondaires s'étend en saillie depuis un pont associé indépendant formant liaison flexible ;
- l'âme est creuse ;
- l'âme comporte une fente longitudinale parallèle à l'axe longitudinal X ;
- le dispositif applicateur comportant un support, l'âme est développable de sorte à être reçue sur le support ;
- le support comporte un conduit d'amenée du produit à une extrémité du support ou à travers l'âme creuse ;
- Le dispositif comporte en outre des moyens de mise en œuvre d'un cheminement du produit P dans le conduit ;
- les picots sont répartis sur l'âme en rangées adjacentes, les picots d'une même rangée étant orientés d'une même manière et les picots d'une rangée adjacente étant orientés de manière différente ; et,
- les picots de la rangée adjacente sont orientés à 90° ou à 180°.

### BREVE DESCRIPTION DES FIGURES

D'autres caractéristiques et avantages de l'invention ressortiront à la lecture de la description qui suit d'un mode de réalisation de l'invention. Aux dessins annexés :
- la figure 1 présente des vues tridimensionnelle, de face, de profil et de dessus d'un premier mode de réalisation d'un picot d'un dispositif applicateur selon une possibilité non conforme à l'invention ;
- les figures 2 à 14 sont des vues illustrant des variantes de réalisation du picot de la figure 1, seules les figures 5a, 5b, 8, 11 et 12 étant des variantes conformes à l'invention ;
- la figure 15 est une vue tridimensionnelle d'un mode de réalisation d'un dispositif applicateur selon une possibilité non conforme à l'invention comportant une pluralité de picots de la figure 1 ;
- la figure 16 présente des vues tridimensionnelle, de face, de profil et de dessus d'un deuxième mode de réalisation d'un picot d'un dispositif applicateur selon une possibilité non conforme à l'invention ;
- les figures 17 et 18 sont des vues illustrant des variantes de réalisation du picot de la figure 16 qui sont non conformes à l'invention ;
- les figures 19 et 20 sont des vues tridimensionnelle et de face d'un mode de réalisation d'un dispositif applicateur comportant une pluralité de picots de la figure 16 non conforme à l'invention c ;
- les figures 21 et 22 sont des vues de côté de variantes de réalisation du dispositif applicateur de la figure 19 qui sont non conformes à l'invention ;
- les figures 23 et 24 sont des vues tridimensionnelle et de face d'un mode de réalisation d'un dispositif applicateur selon l'invention comportant une pluralité de picots des figures 25 et 26 ;
- la figure 25 présente des vues tridimensionnelle et de dessus d'un troisième mode de réalisation d'un picot pour un dispositif applicateur selon une possibilité non conforme à l'invention ;
- les figures 26 à 36 sont des vues illustrant des variantes de réalisation du picot de la figure 25, les picots illustrés sur les figures 27, 29, 32,33a, 33b, 34a, 34b illustrant des possibilités non conformes à l'invention ;
- les figures 37 et 38 sont des vues tridimensionnelle et de face d'un mode de réalisation d'un dispositif applicateur selon l'invention comportant une pluralité de picots de la figure 14 selon une possibilité non conforme à l'invention ;
- la figure 39 est une vue tridimensionnelle d'un mode de réalisation d'un dispositif applicateur selon l'invention comportant une pluralité de picots des figures 27 et 34 ;
- la figure 40 est une vue tridimensionnelle d'un mode de réalisation d'un dispositif applicateur comportant une pluralité de picots de la figure 14 selon une possibilité non conforme à l'invention ;
- la figure 41 est une vue tridimensionnelle d'un mode de réalisation d'un dispositif applicateur comportant une pluralité de picots de la figure 2 selon une possibilité non conforme à l'invention ;
- la figure 42 présente des vues tridimensionnelles d'un premier mode de réalisation d'une âme creuse développable comprenant des picots selon une possibilité non conforme à l'invention ;
- la figure 43 présente des vues tridimensionnelles d'un montage de l'âme de la figure 42 sur un premier mode de réalisation d'un support associé d'un dispositif applicateur comprenant des picots selon une possibilité non conforme à l'invention ;
- la figure 44 présente des vues tridimensionnelles, de face et de côté d'un deuxième mode de réalisation d'une âme creuse développable comprenant des picots selon une possibilité non conforme à l'invention ;
- la figure 45 présente des vues tridimensionnelles d'un montage de l'âme de la figure 44 sur un deuxième mode de réalisation d'un support associé d'un dispositif applicateur comprenant des picots selon une possibilité non conforme à l'invention;
- les figures 46 à 49 sont des vues illustrant des variantes de réalisation du deuxième mode de réalisation du support associé à l'âme de la figure 44 comprenant des picots selon une possibilité non conforme à l'invention.
- les figures 50 et 51 sont des vues de dessus et en coupe selon LI-LI d'une variante de réalisation du support associé à l'âme de la figure 45 comprenant des picots selon une possibilité non conforme à l'invention ;
- la figure 52 est une vue tridimensionnelle du support associé à l'âme de la figure 50 sur lequel est montée l'âme creuse de la figure 44 comprenant des picots selon une possibilité non conforme à l'invention, avec un cheminement du produit cosmétique ;
- les figures 53 et 54 sont des vues de dessus et en coupe selon LIV-LIV d'une variante de réalisation du support associé à l'âme de la figure 46 comprenant des picots selon une possibilité non conforme à l'invention ;
- les figures 55 et 56 sont des vues tridimensionnelles du support associé à l'âme de la figure 53 sur lequel est montée une âme creuse comprenant des picots selon une possibilité non conforme à l'invention, avec un cheminement du produit cosmétique ; et,
- Les figures 57 et 58 sont des vues de côté de deux variantes de réalisation d'un dispositif applicateur comportant le support associé à l'âme des figures53 à 56 comprenant des picots selon une possibilité non conforme à l'invention.

Pour plus de clarté, les éléments identiques ou similaires sont repérés par des signes de référence identiques sur l'ensemble des figures.

### DESCRIPTION DETAILLEE D'UN MODE DE REALISATION

En référence à la figure 15, nous allons décrire un premier mode de réalisation d'un dispositif applicateur 1 selon une possibilité non conforme à l'invention. Le dispositif applicateur 1 est, ici, une brosse à mascara. Il comprend ici une âme 2 qui s'étend longitudinalement selon un axe longitudinal X. L'âme 2 peut présenter une section transversale constante ou non sur une longueur. Dans des réalisations les plus courantes, soit la section transversale est constante, soit la section transversale diminue depuis une extrémité proximale en prise avec un tube et/ou un manche de préhension jusqu'à une extrémité libre distale. De manière générale, l'âme 2 est de forme globalement cylindrique, de préférence de révolution d'axe l'axe longitudinal X. Ainsi, la section transversale de l'âme 2 peut présenter une forme circulaire, polygonale, ovale ou autre. Elle peut être axisymétrique. L'âme 2 peut être pleine ou creuse. La personne de l'art choisira en fonction des contraintes économiques et/ou techniques l'âme la plus appropriée.

D'autre part, le dispositif applicateur 1 comporte une pluralité de picots 10 répartis sur l'âme 2. Les picots 10 s'étendent en saillie depuis une surface périphérique externe de l'âme 2. Les picots 10 sont, par exemple, venus de matière avec l'âme 2. Notamment, les picots 10 sont obtenus de moulage avec l'âme 2. Ici, illustré, les picots 10 sont répartis en rangées adjacentes deux à deux s'étendant longitudinalement de manière parallèle à l'axe longitudinale X. Les picots 10 d'une même rangée s'étendent de la même manière selon une même orientation, parallèles les uns par rapport aux autres, depuis l'âme 2. Ici, en considérant deux rangées adjacentes, les picots 10 d'une des rangées adjacentes sont orientés de manière différente des picots 10 de l'autre des rangées adjacentes, par exemple, comme illustrée à la figure 15, à 180°. En variante, l'orientation est de 90°.

En référence à la figure 1, nous allons décrire plus en détail, un premier mode de réalisation d'un picot 10 pour un dispositif applicateur 1. Le picot 10 comporte une extrémité d'ancrage 14 et une extrémité libre 12. L'extrémité d'ancrage 14 est reliée à l'âme 2 du dispositif applicateur 1 selon l'invention. Le picot 10 s'étend donc depuis l'extrémité d'ancrage 14 jusqu'à l'extrémité libre 12, ici dans un plan P de symétrie. Depuis l'extrémité d'ancrage 14, le picot 10 comporte un étage proximal 13 suivit d'un pont 15 puis d'un étage distal 11 se terminant par l'extrémité libre 12. Le pont 15 sert de jonction entre les étages proximal 13 et distal 11. L'étage distal 11 comporte ici une extension principale de forme tronconique. L'étage proximal 13 est, ici, de forme incurvée comme une crosse, dont un apex est ici situé à distance du pont 15 qui se trouve alors à une hauteur inférieure de celle de l'apex. En variante, le pont 15 est situé au niveau de l'apex de la forme incurvée de l'étage proximal 13. Cette forme incurvée de l'étage proximal 13 permet de donner une certaine flexibilité à l'étage proximal 13. Ainsi l'étage proximal 13 forme une liaison flexible entre l'extrémité d'ancrage 14 (et donc l'âme 2 du dispositif applicateur 1 selon l'invention) et le pont 15.

Selon différentes variantes de réalisation, le pont 15 étant positionné sur une extrémité libre de la forme incurvée de l'étage proximal 13, cette extrémité libre de la forme incurvée de l'étage proximal 13 forme un tablier selon une direction qui peut être parallèle à l'axe X (c'est-à-dire que le pont 15 est situé au niveau de l'apex de la forme incurvée de l'étage proximal 13), ou bien selon une direction qui le rapproche de l'axe X (le pont 15 est situé à une hauteur inférieure de celle de l'apex de la forme incurvée de l'étage proximal 13), ou bien au contraire selon une direction qui l'éloigne de l'axe X.

Selon une variante de réalisation du picot 10 non conforme à l'invention, illustrée à la figure 2, l'étage proximal 113 du picot 110 est en forme d'arc de cercle de l'ordre d'un quart d'arc de cercle.

Selon une deuxième variante de réalisation du picot 10 non conforme à l'invention, illustrée à la figure 3, l'étage proximal 213 du picot 210 est aminci et présente une face plane 201 comprise dans le plan P de symétrie. Cette face plane 201 se poursuit dans le pont 215 apportant à ce dernier une certaine flexibilité venant s'ajouter à celle de l'étage proximal 213. De nouveau, comme pour le pont 15, selon différentes variantes de réalisation, le pont 215 étant positionné sur une extrémité libre de la forme incurvée de l'étage proximal 213, cette extrémité libre de la forme incurvée de l'étage proximal 213 forme un tablier selon une direction qui peut être parallèle à l'axe X (c'est-à-dire que le pont 215 est situé au niveau de l'apex de la forme incurvée de l'étage proximal 213), ou bien selon une direction qui le rapproche de l'axe X (le pont 215 est situé à une hauteur inférieure de celle de l'apex de la forme incurvée de l'étage proximal 213), ou bien au contraire selon une direction qui l'éloigne de l'axe X.

Selon une troisième variante de réalisation du picot 10 non conforme à l'invention, illustrée à la figure 4, l'étage proximal 313 du picot 310 est aminci comme précédemment et présente une face plane 301 comprise dans le plan P de symétrie. D'autre part, l'étage distal 311 est lui aminci et présente une face plane 302 aussi comprise dans le plan P de symétrie. L'agencement est tel que l'étage proximal 313 s'étend d'un côté du plan P de symétrie alors que l'étage distal 311 s'étend de l'autre côté du plan P de symétrie. D'autre part, la face plane 302 se poursuit dans le pont 315 apportant à ce dernier une certaine flexibilité venant s'ajouter à celle de l'étage proximal 313. De nouveau, comme pour le pont 15,215, selon différentes variantes de réalisation, le pont 315 étant positionné sur une extrémité libre de la forme incurvée de l'étage proximal 313, cette extrémité libre de la forme incurvée de l'étage proximal 313 forme un tablier selon une direction qui peut être parallèle à l'axe X (c'est-à-dire que le pont 315 est situé au niveau de l'apex de la forme incurvée de l'étage proximal 313), ou bien selon une direction qui le rapproche de l'axe X (le pont 315 est situé à une hauteur inférieure de celle de l'apex de la forme incurvée de l'étage proximal 313), ou bien au contraire selon une direction qui l'éloigne de l'axe X.

En figure 5 est illustrée une quatrième variante de réalisation du picot 10 conforme à l'invention. Le picot 410 se différencie du picot 10 en ce qu'il comporte un étage distal 11 dont l'extension principale est orientée de sorte à former un angle α avec le plan P de symétrie. En variante 411 non conforme à l'invention illustrée à la figure 6, l'extension principale est dans le plan P de symétrie mais présente un angle avec une verticale. De manière plus générale, dans cette variante de réalisation, l'extension principale présente une orientation contenue dans un cône d'angle au sommet 2α, sommet situé ici au niveau du pont 15.

En figures 7 à 9, une cinquième variante du picot 10, ainsi que des déclinaisons sont illustrées, seule la déclinaison selon la figure 8 étant conforme à l'invention. Le picot 101 comporte un étage distal comprenant une extension principale 11a et une extension secondaire 11b s'étendant en saillie depuis le pont 15 et formant un angle l'une avec l'autre. Le picot 102 comporte un étage distal comprenant une extension principale 11a et une extension secondaire 17 s'étendant en saillie depuis une paroi latérale de l'extension principale 11a. Le picot 103 comporte un étage distal comprenant une extension principale 11a et une extension secondaire 18 s'étendant en saillie depuis l'étage proximal 13.

Une sixième variante de réalisation du picot 10 non conforme à l'invention est illustrée en figure 10. Le picot 104 comporte en outre, au niveau de son étage proximal 13, un pied flexible 16 s'étendant entre le pont 15 et l'âme 2 et supportant l'étage distal 11. La flexibilité du pied flexible 16 est telle que l'étage proximal 13 forme toujours une liaison flexible entre le pont 15 et l'extrémité d'ancrage 14 lors d'un appui sur l'extrémité libre 12 du picot 104. Toutefois, le pied flexible 16 retient le picot 104 en évitant que ce dernier ne s'allonge ou ne bascule en arrière lorsque, lors d'une utilisation, le picot 104 vient en contact au niveau de son extrémité libre 12 avec une lèvre d'un essoreur d'un tube contenant le produit fluide et dans lequel est stocké le dispositif applicateur 1 selon l'invention. Les figures 11 et 12 illustrent des variantes de réalisation 105 et 106 des picots 102 et 101 respectivement comportant le pied flexible 16 et qui sont conforment à l'invention.

En figure 13, est illustrée une septième variante de réalisation du picot 10 non conforme à l'invention. Le picot 510 de cette variante comporte depuis l'extrémité d'ancrage 14 vers l'extrémité libre 12, l'étage proximal 513, le pont 515 et l'étage distal 511. De plus, le picot 510 comporte une face latérale 514 s'étendant sur toute la hauteur du picot 510 et venant en appui sur un cercle C. Le cercle C est dans un plan qui est perpendiculaire à l'axe longitudinal X, un point d'intersection de l'axe longitudinal X avec le plan du cercle C et sur le cercle C. Une telle configuration du cercle C supportant une face du picot est décrite en détail dans le document FR 2 937 514 auquel il est possible de se référer pour de plus ample information.

De nouveau, comme pour le pont 15,215,315, selon différentes variantes de réalisation, le pont 515 étant positionné sur une extrémité libre de la forme incurvée de l'étage proximal 513, cette extrémité libre de la forme incurvée de l'étage proximal 513 forme un tablier selon une direction qui peut être parallèle à l'axe X (c'est-à-dire que le pont 515 est situé au niveau de l'apex de la forme incurvée de l'étage proximal 513), ou bien selon une direction qui le rapproche de l'axe X (le pont 515 est situé à une hauteur inférieure de celle de l'apex de la forme incurvée de l'étage proximal 513), ou bien au contraire selon une direction qui l'éloigne de l'axe X.

Une huitième variante de réalisation du picot 10 non conforme à l'invention est illustrée en figure 14. Le picot 610 de cette variante de réalisation comporte depuis l'extrémité d'ancrage 14 vers l'extrémité libre 12, l'étage proximal 613, le pont 615 et l'étage distal 611. La différence principale vient du fait que l'extrémité d'ancrage 14 est ici située sensiblement à la verticale du pont 615 donnant au picot 610 une forme proche d'un « S » déformé en vue de côté (figure 14a). En vue de face (figure 14b) le picot 610 est contenu dans le plan P de symétrie.

En figures 37 et 38 est illustré une implantation d'une pluralité de picots 610dans un mode de réalisation d'un dispositif applicateur 5 selon une possibilité non conforme à l'invention. Comme indiqué précédemment, les picots 610 d'une même rangée s'étendent de la même manière selon une même orientation, parallèles les uns par rapport aux autres, depuis l'âme 2 : ici le plan P de symétrie des picots 610 est sensiblement perpendiculaire à l'axe longitudinal X. De nouveau, en considérant deux rangées adjacentes, les picots 610 d'une des rangées adjacentes sont orientés de manière différente des picots 610 de l'autre des rangées adjacentes, à 180°, tout en étant décalés longitudinalement d'une rangée adjacente à l'autre. Ainsi, en vue de face illustrée à la figure 38, le dispositif applicateur 5 selon l'invention présente une série de lobes (ici au nombre de cinq) uniformément répartie sur une circonférence de l'âme 2.

En figure 40 est illustrée une autre implantation d'une pluralité de picots 610 dans un mode de réalisation d'un dispositif applicateur 7 selon une possibilité non conforme à l'invention. Comme indiqué précédemment, les picots 610 d'une même rangée s'étendent de la même manière selon une même orientation, parallèles les uns par rapport aux autres, depuis l'âme 2 : ici le plan P de symétrie des picots 610 passe sensiblement par l'axe longitudinal X. De nouveau, en considérant deux rangées adjacentes, les picots 610 d'une des rangées adjacentes sont orientés de manière différente des picots 610 de l'autre des rangées adjacentes, à 180°.

En figure 41 est illustrée une implantation similaire d'une pluralité de picots 110 dans un mode de réalisation d'un dispositif applicateur 8 selon une possibilité non conforme à l'invention.

Nous allons maintenant décrire un deuxième mode de réalisation d'un picot 710 pour un dispositif applicateur selon une possibilité non conforme à l'invention en référence aux figures 16 à 22. Le picot 710 se différencie du picot 10 précédemment décrit en ce que l'étage proximal comporte une arche réalisée par deux formes incurvées 713 symétriques en miroir l'une de l'autre. Ici, chacune des formes incurvées 713 est similaire à l'étage proximal 13 du picot 10 précédemment décrit. Le pont 715 est situé à une jonction des deux formes incurvées 713 formant chacune un pied d'ancrage s'étendant depuis l'extrémité d'ancrage 14. L'étage distal 11 s'étend depuis le pont 715 vers l'extrémité libre 12.

En première variante de réalisation non conforme à l'invention illustrée à la figure 17, le picot 720 comporte une arche 723 amincie qui présente une face plane 726 comprise dans le plan P de symétrie. Cette face plane 726 se poursuit dans le pont 725 apportant à ce dernier une certaine flexibilité venant s'ajouter à celle de l'étage proximal.

En deuxième variante de réalisation non conforme à l'invention illustrée à la figure 18, le picot 730 comporte une arche formée de deux formes incurvées 733 et 734 amincies qui présentent chacune une face plane 726 et 736 respectivement comprise dans le plan P de symétrie. L'agencement est tel que l'une 733 des formes incurvées s'étend d'un côté du plan P de symétrie alors que l'autre 734 des formes incurvées s'étend de l'autre côté du plan P de symétrie.

De nouveau, comme pour le pont 15,215,315, selon différentes variantes de réalisation, le pont 715,725 étant positionné sur une extrémité libre de la forme incurvée de l'étage proximal 713,723,733,734, cette extrémité libre de la forme incurvée de l'étage proximal 713,723,733,734 forme un tablier selon une direction qui peut être parallèle à l'axe X (c'est-à-dire que le pont 715,725 est situé au niveau de l'apex de la forme incurvée de l'étage proximal 713,723,733,734), ou bien selon une direction qui le rapproche de l'axe X (le pont 715,725 est situé à une hauteur inférieure de celle de l'apex de la forme incurvée de l'étage proximal 713,723,733,734), ou bien au contraire selon une direction qui l'éloigne de l'axe X

En figures 19 et 20, nous avons illustré une implantation d'une pluralité de picots 710 sur un dispositif applicateur 3 selon une possibilité non conforme à l'invention. Comme indiqué précédemment, les picots 710 d'une même rangée s'étendent de la même manière selon une même orientation, parallèles les uns par rapport aux autres, depuis l'âme 2. Par exemple, les rangées du haut et du bas comporte des picots 710 dont le plan P de symétrie est sensiblement perpendiculaire à l'axe longitudinal X. Alors que les picots 710 des rangées adjacentes à ces deux rangées du haut et du bas sont orientés à 90°, leur plan P de symétrie passant sensiblement par l'axe longitudinal X de l'âme 2. D'autre part, les picots 710 sont agencés de sorte à ce que trois picots 710 adjacents, un de la rangée du haut et deux d'une des rangées adjacentes, ont un pied d'ancrage commun 713a. En variante de réalisation, ce pied d'ancrage commun 713b est raccourci de sorte à ce que, au repos, il s'étende à distance et en regard d'une surface périphérique de l'âme comme illustré à la figure 21 sur un dispositif applicateur 3a selon l'invention. Dans ce cas, le pied d'ancrage 713b sert de butée d'appui permettant de modifier la flexibilité des picots 716 ayant ce pied d'ancrage commun 713b au cours d'une utilisation du dispositif applicateur 3a selon l'invention. Dans une autre variante de réalisation du dispositif applicateur 3b selon l'invention illustrée en figure 22, le pied d'ancrage commun 713c est réduit à une simple jonction entre les picots 718. Il est possible de mélanger dans une même implantation les pieds d'ancrages commun 713a, 713b et 713c des picots 710, 716, 717 et 718. Cela permet de moduler la flexibilité des picots du dispositif applicateur.

Maintenant, nous allons décrire un troisième mode de réalisation d'un picot pour un dispositif applicateur 4, en référence aux figures 23 à 26, seul les picots selon la figure 26 étant conformes à l'invention. Le picot 1010 comporte, depuis l'extrémité d'ancrage 14, un étage proximal 1013, un pont 1015 et un étage distal 11,1011 s'étendant jusqu'à l'extrémité libre 12. L'extrémité distal comporte ici une extension principale 11 s'étendant depuis le pont 1015 et une extrémité secondaire 1011 s'étendant depuis le pont 1015 le long et à distance de l'extension principale 11. Ici, c'est le pont 1015 qui forme la liaison flexible entre les étages proximal 1013 et distal 11,1011. L'extension secondaire 1011 forme un angle dans le plan P de symétrie avec l'extension principale 11. En variante du picot 1010b, illustrée en figure 26, l'extension secondaire 1011b forme aussi un angle avec le plan P de symétrie.

En figures 23 et 24, une implantation d'une pluralité de picots 1010 et 1010b dans un mode de réalisation d'un dispositif applicateur 4 selon l'invention est représentée. Ici, les picots 1010 forment une première rangée longitudinale alors que les picots 1010b forment une deuxième rangée longitudinale adjacente à la première. Ici, les picots 1010 sont orientés dans le même sens, leurs plan P de symétrie étant perpendiculaire à l'axe longitudinal X, et les picots 1010b sont orientés à 90° par rapport aux picots 1010, leur plan P de symétrie passant par l'axe longitudinal X. D'autres implantations sont possibles s'inspirant de celles déjà décrites précédemment en relation avec d'autres modes de réalisation des picots.

En figures 27 et 28, sont illustrées une variante 1110 du picot 1010 non conforme à l'invention et une variante 1110b du picot 1010b conforme à l'invention. Ces variantes comprennent une deuxième extension secondaire respectivement 1011 et 1011b symétrique de la première extension secondaire décrite précédemment.

En figure 29, la variante de réalisation 1110c non conforme à l'invention se différencie des deux précédentes, et en particulier du picot 1110, par le fait que l'extension principale 1111 n'est pas tronconique, mais est incurvée.

En figure 30, le picot 1210 est une variante de réalisation des picots 1110 et 1110b où les extensions secondaires 1011 et 1011b sont à 90° l'une de l'autre. En figure 31, le picot 1310 est une variante de réalisation du picot 1210 où les extensions secondaires 1011 et 1011b sont implantées sur le pont 1015 de manière décalée en hauteur : ainsi chacune des extensions secondaires 1011, 1001b s'étend en saillie d'un pont 1015 flexible indépendant associé.

La figure 33 illustre une version 1410, 1410b du picot non conforme à l'invention comportant trois extensions secondaires 1011, 1011b. La figure 34, quant à elle, illustre une version 1510, 1510b du picot conforme à l'invention comportant quatre extensions secondaires 1011, 1011b. Les différentes extensions secondaires peuvent être uniformément ou non réparties autour de l'extension principale 11.

En figure 32 est représentée une autre variante de réalisation du picot 1010 non conforme à l'invention. Le picot 1610 de cette variante comporte depuis l'extrémité d'ancrage 14 vers l'extrémité libre 12, l'étage proximal 1613, le pont 1615 et l'étage distal 1611, 1617. L'étage distal comporte une extension principale 1611 et une extension secondaire 1617 s'étendant depuis le pont 1615 le long et à distance de l'extension principale 1611. De plus, le picot 1610 comporte une première face latérale 1612 s'étendant sur toute la hauteur du picot 1610, le long de l'étage proximal 1613, le pont 1615 et l'extension principal 1611 et venant en appui sur un cercle C. Le cercle C est dans un plan qui est perpendiculaire à l'axe longitudinal X, un point d'intersection de l'axe longitudinal X avec le plan du cercle C et sur le cercle C. Une telle configuration du cercle C supportant une face du picot est décrite en détail dans le document FR 2 937 514 auquel il est possible de se référer pour de plus ample information. D'autre part, l'extension secondaire 1617 comporte une deuxième face latérale 1618 orientée dans un sens opposé à la première face 1612 et qui s'appuie sur un cercle D.

Un dispositif applicateur 6 selon l'invention est illustré en figure 39 comportant une implantation d'une pluralité de picots 1110 et 1510. L'implantation comporte des rangées longitudinales de picots 1510, chacune de ces rangées étant entourée de part et d'autre de rangées adjacentes longitudinales comportant des picots 1110.

En figure 35, est illustrée une autre variante de réalisation d'un picot 1710 pour un dispositif applicateur selon l'invention. Le picot 1710 comporte, depuis l'extrémité d'ancrage 14, un étage proximal 1713, un pont 1715 et un étage distal 1711,1717 s'étendant jusqu'à l'extrémité libre 12. L'étage distal comporte une extension principale 1717 s'étendant au droit de l'étage proximal 1713 via le pont 1715. L'extension principale 1717 comporte une face plane interne 1717a située dans le plan P du picot 1710. L'étage distal comporte en outre une extension secondaire 1711 qui s'étend le long et à distance de l'extension principale 1717. L'extension secondaire 1711 comporte une face interne plane 1711a qui est non concomitante au plan P et s'étend en regard et à distance de ce dernier.

En figure 36, est illustrée une autre encore de variante de réalisation d'un picot 1810 pour un dispositif applicateur selon l'invention. Le picot 1810 comporte, depuis l'extrémité d'ancrage 14, un étage proximal 1813, un pont 1815 et un étage distal 1711,1717 s'étendant jusqu'à l'extrémité libre 12. L'étage distal comporte une extension principale à deux branches 1717, symétriques en miroir l'une par rapport à l'autre, s'étendant au droit de l'étage proximal 1813 via le pont 1815. Les branches 1717 comportent une face plane interne 1717a située dans le plan P du picot 1810. L'étage distal comporte en outre une extension secondaire 1711 qui s'étend le long et à distance de l'extension principale. L'extension secondaire 1711 comporte une face interne plane 1711a qui est non concomitante au plan P et s'étend en regard et à distance de ce dernier.

Les extensions 1717 et/ou 1711 s'étendent verticalement sur les figures soit de manière rectiligne, soit de manière incurvée selon une seule courbe ou selon plusieurs courbes.

Jusque-là, nous avons décrit des dispositifs applicateurs selon l'invention dans une version principalement de brosse à mascara ou assimilés. D'autres formes sont nécessaires pour des applications dirigées vers l'épiderme (peau, lèvres).

En référence aux figures 42 et 43, nous allons décrire un autre mode de réalisation d'un dispositif applicateur 2020 comprenant des picots selon une possibilité non conforme à l'invention. Ce dispositif applicateur 2020 comporte une âme 2000 qui est creuse comportant un tube 2001 comportant une fente 2002 longitudinale. Une surface externe du tube 2001 comporte une implantation de picots 2010 qui peuvent avoir la structure de l'un des picots décrits précédemment. Une telle structure de l'âme 2000 permet de la rendre développable de sorte à devenir plane comme illustré à la figure 42b. Cela permet de mouler une telle âme comportant des picots complexes sous sa forme de tube sensiblement cylindrique permettant un démoulage desdits picots complexes, comme ceux décrits précédemment ou d'autres, ce qui est très difficilement faisable, voire impossible, directement sous une forme plane et/ou développée de ladite âme.

Le dispositif applicateur 2020 comporte en outre un support 2021 comportant un logement de réception 2023 bordé de part et d'autre de glissières 2022. L'âme 2000, une fois développée, est introduite dans le logement 2023 en la faisant coulisser le long des glissières 2022. In fine, le dispositif applicateur 2020 selon l'invention forme une spatule pour l'application d'un produit fluide ou pâteux sur un épiderme.

En référence à la figure 44 nous allons décrire un deuxième mode de réalisation d'une âme 3000 creuse développable. Dans cette variante de réalisation, l'âme 3000 comporte un tube 3001 comportant une fente longitudinale 3002. Une surface externe du tube 3001 comporte une implantation de picots 10 qui peuvent avoir la structure de l'un des picots décrits précédemment. Au niveau d'une extrémité, l'âme 3000 comporte une ogive 3003 de forme essentiellement tronconique. Au niveau de l'extrémité sur laquelle est placée l'ogive 3003, le tube 3001 comporte une découpe en biais 3004. Cette découpe va permettre au tube 3001 de pouvoir se développer sans être gêné par l'ogive 3003. D'autre part, l'âme 3000 comporte, ici illustrés, des orifices longitudinaux 3005 traversant une épaisseur du tube 3001 et situés entre les rangées longitudinales de picots 10. En variante de réalisation, l'âme 3000 ne comporta pas d'orifices longitudinaux.

En référence à la figure 45, le dispositif applicateur 3020 comporte un support 3021 destiné à recevoir l'âme 3000 à coulissement. Le support comporte un corps 3023 en forme d'épée comportant deux réservoirs 3022 longitudinaux ouverts sur le dessus destiné à recevoir du produit liquide ou pâteux à appliquer. Le corps 3023 se termine par une garde 3024. Comme illustré à la figure 45, l'âme 3000 creuse développable est enfilée par coulissement sur le corps 3023 du support 3021, la forme du corps 3023 étant agencée de sorte à développer progressivement le tube 3001 jusqu'à ce que l'âme 3000 vienne en contact d'appui contre la garde 3024, l'ogive 3003 recevant une pointe du corps du support 3021. Une fois en place, les orifices longitudinaux 3005 permettent au produit stocké dans les réservoirs 3022 de parvenir aux picots 10.

La figure 46 illustre une première variante du support 3120 dans lequel le corps 3123 est plein et ne présente pas de réservoirs.

La figure 47 illustre une deuxième variante du support 3220 dans lequel le corps 3223 comporte un évidement 3222 qui fait office de réservoir à produit, une fois l'âme 3000 mise en place sur le support 3220.

La figure 48 illustre une troisième variante du support 3320 dans lequel le corps 3323 comporte une série de bosses 3322 s'étendant en saillie d'une face supérieure qui est recouverte par l'âme 3000, une fois en place sur le support 3320, les espacements entre les bosses 3322 formant des réservoirs à produit. Il est à noter qu'au surplus, ces espacements laissent des « vides » entre la face supérieure du support 3320 et une surface interne de l'âme 3000. Ces « vides » permettent ainsi à l'âme 3000 de fléchir lors de l'application du produit cosmétique rendant encore plus doux et tactile le geste d'application (sensation de confort), les picots poussant alors l'âme 3000 qui « s'effondre » légèrement en face des espacements du support 3320.

En figure 49, est illustrée une variante de réalisation 3420 d'un des supports précédents dans lequel le corps 3423 comporte une implantation de picots 10 (qui peuvent avoir la structure de l'un des picots décrits précédemment) sur une face opposée à celle recouverte par l'âme 3000 un fois celle-ci en place.

En figures 50 à 52, est illustrée une variante de réalisation 3520 d'un des supports précédents, en particulier le support 3021. Le support 3520 est semblable au support 3021 si ce n'est qu'il comporte en outre un conduit 3025 traversant, de manière coaxiale, une poignée 3026 de la garde 3024 de sorte à déboucher dans les deux réservoirs 3022 longitudinaux ouverts sur le dessus du corps 3023. Lors d'une utilisation illustrée à la figure 52, le produit cosmétique ou de soin P suit un cheminement illustré par les flèches FP en entrant par l'arrière de la poignée 3026 dans le conduit 3025 puis s'écoulant dans les réservoirs 3022 pour finir par sortir à travers les orifices longitudinaux 3005 de l'âme 3000 mise en place sur le support 3520.

En référence aux figures 53 à 56, nous allons décrire une variante de réalisation 3620 d'un des supports précédents, en particulier, sans être limitatif, le support 3120. Le support 3620 est semblable au support 3120 si ce n'est qu'il comporte un conduit 3125 traversant longitudinalement le support 3620 depuis une extrémité de la poignée 3026 de la garde 3024 jusqu'à une extrémité 3126 du corps 3123. Lors d'une utilisation illustrée à la figure 55 ou à la figure 56, le produit cosmétique ou de soin P suit un cheminement illustré par les flèches FP en entrant par l'arrière de la poignée 3026 dans le conduit 3125 puis s'écoulant le long du conduit 3125 jusqu'à ressortir par l'extrémité 3126, à la manière d'une mine de portemine.

Le support 3620 est monté, ici, avec une âme creuse 3009 qui est une variante de réalisation de l'âme creuse 3000 précédemment décrit adaptée pour le support 3620 de sorte à laisser libre l'extrémité 3126 de sortie du conduit 3125. D'autre part, le support 3620 comporte une face 3624, généralement opposée à une face du support 3620 sur laquelle est montée l'âme creuse 3009, qui a une structure particulière : un flocage, ou une couche supplémentaire d'une matière plus tendre, de type éponge par exemple, possédant des alvéoles, ou une micro-structuration de ladite face 3624, ou encore de toute couche de matière tendre et micro-structurée ayant le même effet qu'une zone à une extrémité des doigts dont un utilisateur se sert naturellement.

Dans des variantes de réalisation d'un dispositif applicateur illustrées aux figures 57 et 58 selon une variante non conforme à l'invention, ce dernier comporte un manche 3700 monté sur la poignée 3026 du support 3620 et comporte des moyens de mise en œuvre 3701, 3710 du cheminement, illustré par la flèche FP, du produit P. Le moyen de mise en œuvre 3701 est un poussoir 3701 sur lequel une action 3702 de poussée provoque un cheminement du produit P. D'autre part, le moyen de mise en œuvre 3710 est un bague 3710 montée à rotation et agencée de sorte qu'une rotation 3712 de la bague 3710 provoque un cheminement du produit P. Le poussoir 3701 ou la bague 3710 agissent, pour cela, sur un système doseur de produit P agencé au sein du manche 3700. Ce système doseur est une pompe ou un dispositif de type portemine selon la consistance du produit P utilisé.

Il ressort de ce qui précède qu'une telle structure du picot, telle que décrite précédemment, pour un dispositif applicateur selon l'invention permet de conserver un étage distal suffisamment rigide pour permettre de démêler les fibres kératiniques tout en les guidant, la liaison flexible formée par l'étage proximal et/ou le pont servant d'amortisseur permettant de gommer la sensation de piqûre lorsque l'extrémité libre du picot vient en contact avec la peau sous-jacente. D'autre part, la déformation ainsi obtenue en utilisation au niveau de la base du picot permet au produit présent à cet endroit de remonter vers l'extrémité libre du picot.

In fine, le dispositif applicateur selon l'invention permet d'améliorer la charge de produit cosmétique ou de soins et son application sur des fibres kératiniques (tout en assurant une séparation optimale de ces dernières) ou l'épiderme tout en procurant une sensation de confort optimal à son utilisateur.

Bien entendu, il est possible d'apporter à l'invention de nombreuses modifications sans pour autant sortir du cadre de celle-ci.

## Revendications

1. Dispositif applicateur (4) d'un produit fluide ou pâteux sur des fibres kératiniques ou sur la peau, comprenant une âme allongée (2) s'étendant selon un axe longitudinal X et de forme cylindrique longitudinale, une pluralité de picots (102, 105, 106,410, 1010b, 1110b, 1210, 1310, 1410b, 1510b, 1710, 1810), répartis sur ladite âme et en plusieurs rangés, chaque picot s'étendant depuis une extrémité d'ancrage (14) dans l'âme vers une extrémité libre (12) et étant venu de matière avec ladite âme, dans lequel, depuis l'extrémité d'ancrage vers l'extrémité libre, un étage proximal (13, 1713, 1813), un pont (15, 1715, 1815) et un étage distal (11, 11a, 11b, 17 ,18, , 1011b, 1111, 1711, 1717), l'un au moins parmi l'étage proximal et le pont formant une liaison flexible, et
dans lequel l'étage proximal et le pont s'étendant dans un plan (P) de symétrie défini par lesdits étage proximal et pont, l'axe longitudinal s'étendant dans ledit plan (P) de symétrie,
Le dispositif applicateur étant **caractérisé en ce que** l'étage distal (11, 311, 11a, 11b, 17, 511, 611, 1011b, 1711, 1717) présente une extension principale (11, 311, 11a, 1111, 1717) orientée de sorte à former un angle α avec le plan (P) de symétrie.

2. Dispositif applicateur selon la revendication 1, **caractérisé en ce que** l'étage proximal forme la liaison flexible entre l'extrémité d'ancrage et le pont.

3. Dispositif applicateur selon la revendication 1 ou 2, **caractérisé en ce que** le pont forme la liaison flexible entre les étages proximal et distal.

4. Dispositif applicateur selon l'une des revendications 1 à 3, **caractérisé en ce que** l'étage proximal (13) présente une forme selon un arc de cercle.

5. Dispositif applicateur selon la revendication 4, **caractérisé en ce que** le picot comporte un pied flexible (16) s'étendant entre le pont et l'âme et supportant l'étage distal.

6. Dispositif applicateur selon l'une des revendications 1 à 5, **caractérisé en ce que** l'étage proximal comporte une arche flexible comportant deux pieds, le pont étant situé au niveau d'un milieu de l'arche.

7. Dispositif applicateur selon la revendication 6, **caractérisé en ce que**, deux picots adjacents comportant chacun une arche flexible, les deux arches flexibles adjacentes comportent un pied commun l'une avec l'autre.

8. Dispositif applicateur selon la revendication 7, **caractérisé en ce que** le pied commun s'étend à distance d'une surface externe de l'arche.

9. Dispositif applicateur selon l'une des revendications 1 à 8, **caractérisé en ce que** l'étage distale comporte l'extension principale (11,11a, 1111, 1717) et au moins une extension secondaire (11b, 17, 1011b, 1711).

10. Dispositif applicateur selon la revendication 9, **caractérisé en ce que** l'extension secondaire s'étend en saillie depuis l'extension principale.

11. Dispositif applicateur selon la revendication 9, **caractérisé en ce que** l'extension secondaire s'étend en saillie depuis le pont.

12. Dispositif applicateur selon l'une des revendications 9 à 11, **caractérisé en ce que** l'étage distal comporte de deux à quatre extensions secondaires.

13. Dispositif applicateur selon la revendication 12, **caractérisé en ce que** chacune des extensions secondaires s'étend en saillie depuis un pont associé indépendant formant liaison flexible.

14. Dispositif applicateur selon l'une des revendications 1 à 13, **caractérisé en ce que** l'âme est creuse.

15. Dispositif selon la revendication 14, **caractérisé en ce que** l'âme comporte une fente longitudinale parallèle à l'axe longitudinal X.

16. Dispositif applicateur selon la revendication 14 ou 15, **caractérisé en ce que**, le dispositif applicateur comportant un support (2021, 3021, 3120, 3220, 3320, 3420, 3520, 3620), l'âme est développable de sorte à être reçue sur le support.

17. Dispositif applicateur selon la revendication 16, **caractérisé en ce que** le support (3520,3620) comporte un conduit (3025,3125) d'amenée du produit à une extrémité (3126) du support ou à travers l'âme creuse (3000).

18. Dispositif applicateur selon la revendication 17, **caractérisé en ce qu'**il comporte en outre des moyens de mise en œuvre (3701,3710) d'un cheminement du produit P dans le conduit.

19. Dispositif applicateur selon l'une des revendications 1 à 18, **caractérisé en ce que** les picots sont répartis sur l'âme en rangées adjacentes, les picots d'une même rangée étant orientés d'une même manière et les picots d'une rangée adjacente étant orientés de manière différente.

20. Dispositif applicateur selon la revendication 19, **caractérisé en ce que** les picots de la rangée adjacente sont orientés à 90° ou à 180°.

## Patentansprüche

1. Applikatorvorrichtung (4) für ein flüssiges oder pastöses Produkt auf Keratinfasern oder auf die Haut, umfassend einen länglichen Kern (2), der sich entlang einer Längsachse X erstreckt und eine längliche zylindrische Form aufweist, sowie eine Vielzahl von Noppen (102, 105, 106,410, 1010b, 1110b, 1210, 1310, 1410b, 1510b, 1710, 1810), die über den Kern verteilt und in mehreren Reihen angeordnet sind, wobei sich jeder Noppen von einem Verankerungsende (14) im Kern zu einem freien Ende (12) erstreckt und einstückig mit dem Kern ausgebildet ist, wobei vom Verankerungsende zum freien Ende eine proximale Stufe (13, 1713, 1813), eine Brücke (15, 1715, 1815) und eine distale Stufe (11, 11a, 11b, 17, 18, 1011b, 1111, 1711, 1717) vorgesehen sind, wobei mindestens eine der proximalen Stufe und der Brücke eine flexible Verbindung bildet, und
wobei sich die proximale Stufe und die Brücke in einer von der proximalen Stufe und der Brücke definierten Symmetrieebene (P) erstrecken, wobei sich die Längsachse in der Symmetrieebene (P) erstreckt,
wobei die Applikatorvorrichtung **dadurch gekennzeichnet ist, dass** die distale Stufe (11, 311, 11a, 11b, 17, 511, 611, 1011b, 1711, 1717) eine Haupterstreckung (11, 311, 11a, 1111, 1717) aufweist, die so ausgerichtet ist, dass sie einen Winkel a zur Symmetrieebene (P) bildet.

2. Applikatorvorrichtung nach Anspruch 1, **dadurch gekennzeichnet, dass** die proximale Stufe die flexible Verbindung zwischen dem Verankerungsende und der Brücke bildet.

3. Applikatorvorrichtung nach Anspruch 1 oder 2, **dadurch gekennzeichnet, dass** die Brücke die flexible Verbindung zwischen der proximalen und der distalen Stufe bildet.

4. Applikatorvorrichtung nach einem der Ansprüche 1 bis 3, **dadurch gekennzeichnet, dass** die proximale Stufe (13) eine Form eines Kreisbogens aufweist.

5. Applikatorvorrichtung nach Anspruch 4, **dadurch gekennzeichnet, dass** die Noppe einen flexiblen Fuß (16) umfasst, der sich zwischen der Brücke und dem Kern erstreckt und die distale Stufe trägt.

6. Applikatorvorrichtung nach einem der Ansprüche 1 bis 5, **dadurch gekennzeichnet, dass** die proximale Stufe einen flexiblen Bogen mit zwei Füßen umfasst, wobei sich die Brücke auf Höhe einer Mitte des Bogens befindet.

7. Applikatorvorrichtung nach Anspruch 6, **dadurch gekennzeichnet, dass** zwei benachbarte Noppen jeweils einen flexiblen Bogen umfassen und die beiden benachbarten flexiblen Bögen einen gemeinsamen Fuß umfassen.

8. Applikatorvorrichtung nach Anspruch 7, **dadurch gekennzeichnet, dass** sich der gemeinsame Fuß in einem Abstand von einer Außenfläche des Bogens erstreckt.

9. Applikatorvorrichtung nach einem der Ansprüche 1 bis 8, **dadurch gekennzeichnet, dass** die distale Stufe die Haupterstreckung (11, 11a, 1111, 1717) und mindestens eine Sekundärerstreckung (11b, 17, 1011b, 1711) umfasst.

10. Applikatorvorrichtung nach Anspruch 9, **dadurch gekennzeichnet, dass** sich die Sekundärerstreckung aus der Haupterstreckung heraus erstreckt.

11. Applikatorvorrichtung nach Anspruch 9, **dadurch gekennzeichnet, dass** sich die Sekundärerstreckung aus der Brücke heraus erstreckt.

12. Applikatorvorrichtung nach einem der Ansprüche 9 bis 11, **dadurch gekennzeichnet, dass** die distale Stufe zwei bis vier Sekundärerstreckungen umfasst.

13. Applikatorvorrichtung nach Anspruch 12, **dadurch gekennzeichnet, dass** sich jede der Sekundärerstreckungen aus einer zugehörigen unabhängigen Brücke heraus erstreckt, die eine flexible Verbindung bildet.

14. Applikatorvorrichtung nach einem der Ansprüche 1 bis 13, **dadurch gekennzeichnet, dass** der Kern hohl ist.

15. Vorrichtung nach Anspruch 14, **dadurch gekennzeichnet, dass** der Kern einen Längsschlitz parallel zur Längsachse X umfasst.

16. Applikatorvorrichtung nach Anspruch 14 oder 15, **dadurch gekennzeichnet, dass** die Applikatorvorrichtung einen Träger (2021, 3021, 3120, 3220, 3320, 3420, 3520, 3620) umfasst und der Kern so entwickelbar ist, dass er auf dem Träger aufgenommen werden kann.

17. Applikatorvorrichtung nach Anspruch 16, **dadurch gekennzeichnet, dass** der Träger (3520, 3620) einen Kanal (3025, 3125) zur Zuführung des Produkts zu einem Ende (3126) des Trägers oder durch den hohlen Kern (3000) umfasst.

18. Applikatorvorrichtung nach Anspruch 17, **dadurch gekennzeichnet, dass** sie ferner Mittel zum Transportieren (3701, 3710) des Produkts P im Kanal umfasst.

19. Applikatorvorrichtung nach einem der Ansprüche 1 bis 18, **dadurch gekennzeichnet, dass** die Noppen auf dem Kern in benachbarten Reihen verteilt sind, wobei die Noppen einer gleichen Reihe in gleicher Weise ausgerichtet sind und die Noppen einer benachbarten Reihe unterschiedlich ausgerichtet sind.

20. Applikatorvorrichtung nach Anspruch 19, **dadurch gekennzeichnet, dass** die Noppen der benachbarten Reihe um 90° oder 180° ausgerichtet sind.

## Claims

1. An applicator device (4) for applying a fluid or pasty product onto keratinous fibers or onto the skin, comprising an elongate core (2) extending along a longitudinal axis X and of longitudinal cylindrical form, a plurality of spikes (102, 105, 106, 410, 1010b, 1110b, 1210, 1310, 1410b, 1510b, 1710, 1810), distributed on said core, each spike extending from an anchoring end (14) in the core to a free end (12) and being made of a piece with said core, **characterized in that** each spike comprises from the anchoring end to the free end, a proximal stage (13, 1713, 1813), a bridge (15, 1715, 1815) and a distal stage (11, 11a, 11b, 17 ,18, 1011b, 1111, 1711, 1717), at least one out of the proximal stage and the bridge forming a flexible link, and
in which the proximal section and the bridge extend in a plane (P) of symmetry defined by said proximal section and bridge, the longitudinal axis extending in said plane (P) of symmetry,
The applicator device being **characterized in that** the distal stage (11, 311, 11a, 11b, 17, 511, 611, 1011b, 1711, 1717) has a main extension (11, 311, 11a, 1111, 1717) oriented so as to form an angle α with the plane (P) of symmetry.

2. The applicator device as claimed in claim 1, **characterized in that** the proximal stage forms the flexible link between the anchoring end and the bridge.

3. The applicator device as claimed in claim 1 or 2, **characterized in that** the bridge forms the flexible link between the proximal and distal stages.

4. The applicator device as claimed in one of claims 1 to 3, **characterized in that** the proximal stage (13) has a curved shape.

5. The applicator device as claimed in claim 4, **characterized in that** the spike comprises a flexible foot (16) extending between the bridge and the core and supporting the distal stage.

6. The applicator device as claimed in one of claims 1 to 5, **characterized in that** the proximal stage comprises a flexible arch comprising two feet, the bridge being situated in the middle of the arch.

7. The applicator device as claimed in claim 6, **characterized in that** two adjacent spikes each comprising a flexible arch, the two adjacent flexible arches comprise a foot common to one another.

8. The applicator device as claimed in claim 7, **characterized in that** the common foot extends at a distance from an outer surface of the arch.

9. The applicator device as claimed in one of claims 1 to 8, **characterized in that** the distal stage comprises a main extension (11, 11a, 1111, 1717) and at least one secondary extension (11b, 17, 1011b, 1711).

10. The applicator device as claimed in claim 9, **characterized in that** the secondary extension extends protruding from the main extension.

11. The applicator device as claimed in claim 9, **characterized in that** the secondary extension extends protruding from the bridge.

12. The applicator device as claimed in one of claims 9 to 11, **characterized in that** the distal stage comprises two to four secondary extensions.

13. The applicator device as claimed in claim 12, **characterized in that** each of the secondary extensions extends protruding from a flexible link-forming independent associated bridge.

14. The applicator device as claimed in one of claims 1 to 13, **characterized in that** the core is hollow.

15. The device as claimed in claim 14, **characterized in that** the core comprises a longitudinal slit parallel to the longitudinal axis X.

16. The applicator device as claimed in claim 14 or 15, **characterized in that**, the applicator device comprising a support (2021, 3021, 3120, 3220, 3320, 3420, 3520, 3620), the core can be developed so as to be received on the support.

17. The applicator device as claimed in claim 16, **characterized in that** the support (3520,3620) comprises a conduit (3025,3125) for bringing the product to an end (3126) of the support or through the hollow core (3000).

18. The applicator device as claimed in claim 17, **characterized in that** it further comprises means (3701,3710) for implementing a flow for the product P in the duct.

19. The applicator device as claimed in one of claims 1 to 18, **characterized in that** the spikes are distributed on the core in adjacent rows, the spikes of one and the same row being oriented in the same way and the spikes of an adjacent row being oriented differently.

20. The applicator device as claimed in claim 19, **characterized in that** the spikes of the adjacent row are oriented at 90° or at 180°.
